# FASCICULE DE BREVET EUROPEEN

(11) **EP 1 277 500 B1**
(45) Date de publication et mention de la délivrance du brevet: **15.03.2006**
(21) Numéro de dépôt: 02356140.0
(22) Date de dépôt: 10.07.2002
(51) Int. Cl.: A63C 9/00

(54) **Plate-forme de rehaussement des fixations d'une chaussure, et planche de glisse sur neige équipée d'une telle plate-forme**
Trägerplatte und Gleitbrett mit solch einer Trägerplatte
Interface and gliding board with such an interface

(30) Priorité: 16.07.2001 FR 0109462; 25.10.2001 FR 0113779
(43) Date de publication de la demande: 22.01.2003
(73) Titulaire: SKIS ROSSIGNOL S.A., 38500 Voiron (FR)
(72) Inventeur: Noviant, Jérôme, 38500 Voiron (FR); Redor, Denis, 38500 Voiron (FR); Godde, Jean-Christophe, 38490 Chimilin (FR); Vailli, Johan, 38140 La Murette (FR); Zanco, Alain, 38260 Gillonay (FR)
(74) Mandataire: Palix, Stéphane

(56) Documents cités:
- FR-A- 2 774 001
- FR-A- 2 791 269
- US-A- 5 915 719
- US-B1- 6 217 055

## Description

La présente invention concerne une plate-forme de rehaussement des fixations d'une chaussure d'un utilisateur d'une planche de glisse sur neige.

La présente invention concerne également une planche de glisse sur neige, telle qu'un ski, un monoski ou un surf, équipée d'une plate-forme de surélévation des fixations d'une chaussure.

Une plate-forme de surélévation des fixations est rapportée dans la zone de patin d'une planche de glisse, au niveau de sa surface supérieure. La plate-forme est fixée à la planche soit directement par des vis pour obtenir une liaison rigide, soit grâce à des moyens de rappel élastique se présentant sous la forme, par exemple, d'une couche d'un matériau ayant des propriétés d'amortissement.

### Etat de la technique

On connaît d'après le document EP-1.023.926 une plate-forme se présentant sous la forme de deux éléments support centraux, sur lesquels sont posés en porte-à-faux deux montants longitudinaux distincts. A chacune des deux extrémités des deux montants longitudinaux sont vissées deux plaques rigides reliant deux à deux les deux montants.

On connaît également d'après les documents FR- 2.774.001 et US- 6.217.055 une plate-forme se présentant sous la forme de quatre montants longitudinaux distincts. Sur les deux montants avants est vissée une première plaque transversale et sur les deux montants arrières est vissée une deuxième plaque transversale.

L'inconvénient principal de ces plates-formes est l'absence de souplesse pouvant exister entre les montants qui sont rendus totalement couplés mécaniquement à la fois par les éléments supports centraux et/ou par les deux plaques rigides d'extrémité.

### Résumé de l'invention

Le but de l'invention est de proposer une planche de glisse sur neige avec une plate-forme qui soit plus légère grâce à un choix de forme, et qui permette en plus de séparer les appuis gauche et droit, afin de transmettre les efforts appliqués par l'utilisateur sur la planche et les forces engendrées plus directement au niveau de la carre gauche ou de la carre droite.

La plate-forme selon l'invention permet également de conférer à la planche de glisse une esthétique nouvelle, très élancée, qui peut permettre de laisser visible la couche de protection et de décoration de la planche de glisse.

Une plate-forme de rehaussement est destinée à être montée sur la surface supérieure d'une planche de glisse sur neige pour recevoir et surélever des fixations solidarisant une chaussure d'un utilisateur à la planche de glisse sur neige.

Conformément à l'invention, la plate-forme de rehaussement est caractérisée en ce qu'elle est divisée en deux parties longitudinales.

De préférence, et dans un deuxième mode de réalisation, au moins l'une des deux parties longitudinales peut comprendre au moins un évidement. Ce ou ces évidements vont être situés au niveau de sa face de contact avec la surface supérieure de la planche de glisse sur neige. Ce ou ces évidements peuvent être remplis par un ou plusieurs matériaux présentant des propriétés d'élasticité et d'amortissement.

Dans certains cas lorsque les deux parties longitudinales sont séparées l'une de l'autre, un espacement peut être prévu entre les deux parties longitudinales. Cet espacement peut être laissé libre. Cet espacement peut aussi être comblé par une zone convexe de la planche de glisse sur neige, faisant saillie par rapport à la surface supérieure de la couche supérieure de protection et de décoration de la planche de glisse sur neige. Cet espacement peut également être rempli par un matériau présentant des propriétés d'élasticité.

Dans un troisième mode de réalisation, au moins l'une des deux parties longitudinales de la plate-forme peut être elle-même divisée transversalement en au moins deux pièces transversales. Lorsque les pièces transversales sont séparées les unes des autres, le ou les espaces situés entre au moins l'une des pièces transversales peuvent être remplis par un ou plusieurs matériaux présentant des propriétés d'élasticité.

Les deux parties longitudinales peuvent être, avantageusement et dans un quatrième mode de réalisation, solidarisées à une planche de glisse sur neige pouvant présenter une épaisseur au niveau de la portion avant de la zone de montage de la plate-forme supérieure à l'épaisseur au niveau de la portion arrière de la zone de montage de la plate-forme.

Pour assurer sa solidarisation à la planche de glisse sur neige, au moins l'une des deux parties longitudinales de la plate-forme peut comprendre favorablement deux zones d'ancrage différentes. Au moins une première zone d'ancrage peut permettre un positionnement fixe par rapport à la planche de glisse sur neige. Au moins une deuxième zone d'ancrage, différente de la première zone, peut permettre un positionnement avec coulissement par rapport à la planche de glisse sur neige.

De manière préférentielle, au moins l'une des deux parties longitudinales de la plate-forme peut présenter une structure tubulaire. On peut prévoir cette structure tubulaire sur une partie ou sur la totalité de sa longueur et sur une partie ou sur la totalité de sa largeur.

Dans un autre mode de réalisation, au moins l'une des deux parties longitudinales peut se prolonger latéralement par au moins une portion latérale. La ou les portions latérales peuvent descendre sur chacun des deux côtés latéraux en direction des carres de la planche de glisse sur neige. Et les deux portions latérales peuvent éventuellement prendre appui sur la planche de glisse sur neige au-dessus des chants latéraux. Dans une variante de cette réalisation, le bord inférieur de la ou des portions latérales d'au moins l'une des deux parties longitudinales peut présenter, dans un plan longitudinal, un angle d'inclinaison non nul par rapport à la semelle de glisse de la planche de glisse sur neige.

Plusieurs possibilités sont offertes, avec au moins l'une des deux parties longitudinales pouvant se prolonger latéralement par une portion latérale positionnée au niveau de la zone d'implantation de la butée avant de la fixation de la chaussure sur le ski, ou encore avec au moins l'une des deux parties longitudinales pouvant se prolonger latéralement par une portion latérale positionnée au niveau de la zone d'implantation de la talonnière arrière de la fixation de la chaussure sur le ski. Au moins l'une des deux parties longitudinales peut se prolonger très préférentiellement latéralement par une portion latérale positionnée au niveau de la zone d'implantation de la butée avant de la fixation de la chaussure sur le ski et par une portion latérale positionnée au niveau de la zone d'implantation de la talonnière arrière de la fixation de la chaussure sur le ski.

La plate-forme peut présenter une asymétrie entre les deux parties longitudinales. La plate-forme peut présenter une asymétrie de longueur entre les deux parties longitudinales. La plate-forme peut présenter une asymétrie de largeur entre les deux parties longitudinales. La plate-forme peut présenter une asymétrie des moyens de montage entre les deux parties longitudinales. La plate-forme peut présenter une asymétrie en nombre de pièces transversales entre les deux parties longitudinales. La plate-forme peut présenter une asymétrie de structure et de matériaux entre les deux parties longitudinales.

Pour un ski de compétition, les asymétries mentionnées ci-dessus ont pour but d'améliorer les comportements des deux skis en virage, le coureur étant en appui sur ses deux skis. Pour un ski grand public, les asymétries mentionnées ci-dessus ont pour but d'offrir deux types de comportements, si le skieur met sa paire de ski gauche-droite, ou à l'inverse droite-gauche. Ceci permet au skieur moyen de bénéficier de deux paires de ski en une seule, c'est-à-dire un ski plus spécifiquement dédié aux grandes courbes et un ski plus spécifiquement dédié aux virages courts.

Conformément à un deuxième aspect de l'invention, une planche de glisse sur neige est équipée d'une plate-forme telle que décrite ci-dessus.

La planche de glisse peut présenter sur au moins l'un des deux côtés une échancrure latérale située au-dessus des chants. Cette échancrure peut permettre un positionnement des deux portions latérales respectives d'au moins l'une des deux parties longitudinales de la plate-forme. Plus préférentiellement, la planche peut présenter sur au moins l'un des deux côtés deux échancrures latérales situées au-dessus des chants. Ces deux échancrures peuvent permettre un positionnement des deux portions latérales respectives d'au moins l'une des deux parties longitudinales de la plate-forme.

De manière intéressante, la surface supérieure de la planche de glisse peut venir sensiblement à fleur de la face supérieure rigide d'au moins l'une des deux parties longitudinales de la plate-forme. La surface supérieure de la planche de glisse sur neige peut comprendre une ou deux nervures séparées par un creux central, la ou les deux nervures étant dans le prolongement vers l'avant et/ou vers l'arrière de la ou des deux parties longitudinales de la plate-forme.

La planche de glisse peut comprendre avantageusement un décrochement de hauteur entre la portion avant de la zone de montage de la plate-forme et la portion arrière de la zone de montage de la plate-forme. De la sorte, l'épaisseur de la planche de glisse sur neige dans la portion avant de la zone de montage de la plate-forme va être supérieure à l'épaisseur de la planche de glisse sur neige dans la portion arrière de la zone de montage de la plate-forme.

### Description des dessins

L'invention sera bien comprise et ses divers avantages et différentes caractéristiques ressortiront mieux lors de la description suivante, de l'exemple non limitatif de réalisation, en référence aux dessins schématiques annexés, dans lesquels :
- la Figure 1 représente une vue du dessus de la plate-forme selon un premier mode de réalisation avec des fixations positionnée sur un ski en vue partielle ;
- la Figure 2 représente une vue en perspective latérale avant de la plate-forme de la Figure 1, sans les fixations;
- la Figure 3 représente une vue du dessus de la plate-forme selon un deuxième mode de réalisation montée sur un ski en vue partielle ;
- les Figures 4A et 4B représentent respectivement une vue gauche et une vue droite en coupe transversale selon le plan IV - IV de la Figure 1 du ski avec sa plate-forme ;
- la Figure 5 représente une vue en coupe transversale d'un ski avec sa plate-forme selon un troisième mode de réalisation ;
- la Figure 6 représente une vue du dessus de la plate-forme selon le premier mode de réalisation montée sur un ski en vue partielle ;
- la Figure 7 représente une vue du dessus de la plate-forme selon un quatrième mode de réalisation montée sur un ski en vue partielle ;
- la Figure 8 représente une vue latérale de la plate-forme selon un cinquième mode de réalisation montée sur un ski en vue partielle ;
- la Figure 9 représente une vue du dessus de la plate-forme selon un sixième mode de réalisation montée sur un ski en vue partielle ;
- la Figure 10 représente une vue du dessus de la plate-forme selon un septième mode de réalisation montée sur un ski en vue partielle
- la Figure 11 représente une vue du dessus de la plate-forme selon un huitième mode de réalisation montée sur un ski en vue partielle ;
- la Figure 12 représente une vue en coupe longitudinale du ski avec sa plate-forme selon le plan XII - XII de la Figure 11;
- la Figure 13 représente une vue en coupe transversale d'un ski avec sa plate-forme selon un neuvième mode de réalisation ;
- la Figure 14 représente une vue latérale d'un ski avec sa plate-forme selon un dixième mode de réalisation ;
- la Figure 15 représente une vue latérale d'un ski avec sa plate-forme selon un onzième mode de réalisation ;
- la Figure 16 représente une vue latérale d'un ski avec sa plate-forme selon un douzième mode de réalisation ;
- la Figure 17 représente une vue latérale d'un ski avec sa plate-forme selon un treizième mode de réalisation ;
- la Figure 18 représente une vue latérale d'un ski avec sa plate-forme selon un quatorzième mode de réalisation ; et
- la Figure 19 représente une vue en coupe transversale selon le plan XIX - XIX de la Figure 16 d'un ski avec sa plate-forme selon le douzième mode de réalisation.

### Description détaillée

Une planche de glisse sur neige, de type classique (voir Figures 1, 2, 4A et 4B), telle qu'un ski alpin (1), comprend une zone avant comportant une spatule, une zone médiane appelée zone de patin (2), une zone arrière, une surface supérieure (3) formée par une couche supérieure de protection et de décoration (3a), et une semelle de glisse (4). Au niveau de la zone de patin (2), est positionnée une plate-forme (6) de surélévation des éléments de la fixation. Contrairement à l'état de la technique, cette plate-forme n'a pas besoin de supports ou de pièces de maintien.

Les éléments de la fixation, c'est-à-dire la butée avant (7) et la talonnière (8) sont vissés sur la plate-forme de surélévation (6). Dans toutes les Figures, le signe de référence (A) désigne la partie avant de la plate-forme (6) orientée vers la spatule, c'est-à-dire la partie ou zone vers laquelle est plus particulièrement implantée la butée avant (7) de la fixation de la chaussure sur le ski (1).

Conformément à l'invention et dans un premier mode de réalisation (voir Figures 1, 2, 4A, 4B et 6), la plate-forme (6) est divisée en deux selon l'axe longitudinal médian du ski (1), et comprend de ce fait deux parties longitudinales rigides (9 et 11). La possibilité d'avoir deux parties longitudinales distinctes (9 et 11) va faire que les appuis exercés par le skieur sur l'une ou sur l'autre des deux parties longitudinales (9 ou 11) vont se transmettre directement à la carre (31) qui lui est associée et située juste en dessous, lorsqu'en virage le skieur bascule son ski sur cette carre (31).

Dans un deuxième mode de réalisation (voir Figure 3), la plate-forme (61) comprend deux parties longitudinales rigides et distincts (9 et 111). Cependant, cette plate-forme (61) présente une asymétrie de forme entre les deux parties longitudinales (9 et 111). La première partie longitudinale (9) possède une longueur correspondant à la longueur des deux parties longitudinales (9 et 11) du premier mode de réalisation. La deuxième partie longitudinale (111) possède une longueur inférieure à celle de la première partie longitudinale (9). La première partie longitudinale (9), la plus longue, est préférentiellement du côté de la carre interne (31) du ski (1). La deuxième partie longitudinale (111), la plus courte, est préférentiellement montée du côté de la carre externe (31) du ski (1). Les deux skis, interne et externe par rapport au virage, se cintrent différemment et réalisent ainsi des rayons de virage différents.

La transmission des forces est plus particulièrement représenté en Figure 4A, dans laquelle le skieur, étant en appui sur la carre gauche (31), engendre la force (FL) avec sa ligne de transmission d'efforts (LL) (en pointillés) partant de la première partie longitudinale (9) et rejoignant la carre gauche (31). Dans la Figure 4B, le skieur, étant en appui sur la carre droite (31), engendre la force (FR) avec sa ligne de transmission d'efforts (LR) (en pointillés) partant de la deuxième partie longitudinale (11) rejoignant la carre droite (31).

Ainsi de part la désolidarisation mécanique des deux parties longitudinales (9 et 11) qui sont ainsi fonctionnellement découplées, les appuis et les forces engendrées sur l'une des parties longitudinales (9) ne vont pas se transmettre de façon sensible à l'autre des parties longitudinales (11).

Dans les Figures 1, 2, 3, 4A, 4B, 5, 6, 7, 9, 10, 11, 13 et 19, les deux parties longitudinales (9 et 11) sont nettement séparées l'une de l'autre, avec une distance entre elles. Cette séparation choisie fait que la plate-forme gagne en légèreté en raison de l'absence de matière et de la perte de poids au centre de celle-ci.

Dans un troisième mode de réalisation (voir Figure 5), la plate-forme (62) comprend deux parties longitudinales rigides et distincts (92 et 112). Cependant, cette plate-forme (62) présente une asymétrie de forme entre les deux parties longitudinales (92 et 112). La première partie longitudinale (92) possède une largeur supérieure à celle des deux parties longitudinales (9 et 11) du premier mode de réalisation. La deuxième partie longitudinale (112) possède une largeur inférieure à celle des deux parties longitudinales (9 et 11) du premier mode de réalisation. La deuxième partie longitudinale (112) est préférentiellement montée du côté de la carre externe (31) du ski (1). Ceci permet d'obtenir le ski intérieur au virage différent du ski extérieur au virage et donc d'avoir des rayons de virage différents.

Pour assurer leur maintien au ski (1), chacune de ces deux parties longitudinales est solidarisée directement sur la surface supérieure (3) du ski (1). Des vis ou d'autres moyens de solidarisation passent par des trous traversant ménagés au travers de chacune des deux parties longitudinales (9 et 11). Les vis sont perpendiculaires au plan constitué par la surface supérieure (3) du ski (1).

Chacune des deux parties longitudinales (9 et 11) comprend quatre zones d'ancrage différentes (voir Figure 6). Deux premières zones d'ancrage ou moyens de solidarisation permettent un positionnement fixe par rapport au ski. Ces deux premières zones d'ancrage sont constituées par des trous ronds (12). Avec ces trous ronds (12), dimensionnés et présentant un diamètre sensiblement égal au diamètre de la vis de fixation, aucun mouvement des deux parties longitudinales (9 et 11) par rapport au reste du ski (1) n'est possible. Deux trous ronds (12) ont été ainsi prévus vers le centre de chacune des deux parties longitudinales (9 et 11).

Deux deuxièmes zones d'ancrage ou moyens de solidarisation permettent un positionnement avec coulissement par rapport au ski (1). Ces deux deuxièmes zones d'ancrage sont constituées par des trous allongés (13). Avec ces trous allongés (13), présentant une largeur sensiblement égale au diamètre de la vis de fixation, et dimensionnés en longueur pour pouvoir permettre un débattement des deux parties longitudinales (9 et 11), seul un coulissement dans le sens longitudinal des deux parties longitudinales (9 et 11) par rapport au reste du ski est possible. Deux trous allongés (13) ont été ainsi prévus vers les deux extrémités avant et arrière de chacune des deux parties longitudinales (9 et 11).

Vers le centre de chacune des deux parties longitudinales (9 et 11), les deux zones d'ancrage fixes (12) ajoutent de la raideur à la raideur propre du ski (1). Au niveau des deux extrémités de chacune des deux parties longitudinales (9 et 11), avec les deux zones d'ancrage coulissantes (13), le ski (1) est ainsi libre de se déformer sans subir de contraintes de la plate-forme. La même plate-forme permet donc d'obtenir des comportements différents, par un simple ajustement effectué par l'utilisateur final.

Dans un quatrième mode de réalisation (voir Figure 7), la plate-forme (63) comprend deux parties longitudinales rigides et distincts (9 et 113). Cependant, cette plate-forme (63) présente une asymétrie d'ancrage ou encore une asymétrie des moyens de fixation entre les deux parties longitudinales (9 et 113). La première partie longitudinale (9) possède les deux zones d'ancrage (12 et 13) correspondant aux deux zones d'ancrage (12 et 13) décrites ci-dessus. La deuxième partie longitudinale (113) ne possède pas de zones d'ancrage, ou celles-ci ne sont pas utilisées. Cette deuxième partie longitudinale (113) est collée sur le ski (1). On pourra également prévoir deux types de collages différents pour chacune des parties longitudinales. De cette manière, les contacts et déformations du ski diffèrent entre le ski intérieur au virage et le ski extérieur au virage, la plate-forme en deux parties découplant les appuis droits des appuis gauches.

Dans un cinquième mode de réalisation (voir Figure 8), chacune des deux parties longitudinales (9 et 11) comprend trois évidements (14, 16 et 17) situé au niveau de sa face de contact avec la surface supérieure (3) du ski (1). Entre les évidements (14, 16 et 17), les deux parties longitudinales (9 et 11) comprennent des secteurs rigides reliés à la face supérieure rigide (20) de chacune des deux parties longitudinales (9 et 11).

L'évidement (14) est situé à l'avant des deux parties longitudinales (9 et 11) de la plate-forme. L'évidement (16) est situé au centre des deux parties longitudinales (9 et 11) de la plate-forme. L'évidement (17) est situé à l'arrière des deux parties longitudinales (9 et 11) de la plate-forme. La forme de l'évidement central (16) est également ménagée de façon à échancrer sensiblement la face supérieure rigide (20) des deux parties longitudinales (9 et 11).

Les évidements (14, 16 et 17) peuvent être remplis par un ou plusieurs matériaux présentant des propriétés d'élasticité et d'amortissement. A titre d'exemple, dans les évidements central (16) et arrière (17), on utilisera un matériau que l'on qualifiera de « peu amortissant », c'est-à-dire présentant des propriétés d'élasticité avec coefficient intrinsèque d'amortissement tg δ < 0,4, de préférence tg δ compris entre 0,1 et 0,4, mesuré selon la norme NF T 46 026 (aux températures de -30°C à +10°C et aux fréquences de 0,1 Hz à 120 Hz). Ceci permettra une relance, une dynamique et une transmission rapide des impulsions du pied du skieur. Des élastomères tels que des caoutchoucs naturels, polychloroprènes, caoutchoucs butyles, EPDM, seront des matériaux adaptés à ces utilisations.

Et à titre d'exemple, dans l'évidement avant (14), on utilisera un matériau que l'on qualifiera de « viscoélastique » ou « amortissant », c'est-à-dire présentant des propriétés d'élasticité avec coefficient intrinsèque d'amortissement tg δ > 0,4, de préférence tg δ compris entre 0,8 et 1, mesuré selon la norme NF T 46 026 (aux températures de -30°C à +10°C et aux fréquences de 0,1 Hz à 120 Hz). Ceci permettra un amortissement des vibrations provenant du ski et procurera plus de confort au skieur. Des élastomères tels que des chlorobutyles, nitriles ou polyisoprènes seront des matériaux adaptés à ces utilisations.

Dans un autre mode de réalisation (non représenté), la plate-forme comprend deux parties longitudinales rigides et distincts. Cependant, cette plate-forme présente une asymétrie de structure entre les deux parties longitudinales. On pourra employer deux matériaux différents pour chacune des deux parties longitudinales. Des raideurs différentes seront envisagées avec une première partie longitudinale réalisée à titre d'exemple, en polyamide et une deuxième partie longitudinale réalisée en aluminium. A titre d'exemple encore, l'une des parties longitudinales avec ses évidements pourra avoir des propriétés d'amortissement, tandis que l'autre des parties longitudinales avec ses évidements pourra avoir des propriétés de rebondissement.

Dans un sixième mode de réalisation (voir Figure 9), chacune des deux parties longitudinales (9 et 11) de la plate-forme (64) est elle-même divisée transversalement en deux pièces transversales (18 et 19). Chacune de ces pièces transversales (18 et 19) est séparée l'une de l'autre, avec une certaine distance entre elles.

Les espaces situés entre les pièces transversales (18 et 19) sont remplis par un ou plusieurs matériaux (21) présentant des propriétés d'élasticité et/ou d'amortissement. Ce ou ces matériaux (21) permet de solidariser physiquement les pièces transversales (18 et 19), tout en leur permettant une liberté de mouvement.

Dans un septième mode de réalisation (voir Figure 10), la plate-forme (65) comprend deux parties longitudinales rigides et distincts. Cependant, cette plate-forme (65) présente une asymétrie du nombre de pièces constitutives entre les deux parties longitudinales. La première partie longitudinale (9) présente les mêmes caractéristiques dimensionnelles et structurelles que les parties longitudinales (9 et 11) du premier mode de réalisation. La deuxième partie longitudinale est elle-même divisée en deux pièces transversales (181 et 191). Les deux pièces transversales (181 et 191) de cette deuxième partie longitudinale sont préférentiellement montées du côté de la carre externe (31) du ski (1).

Chacune de ces pièces transversales (181 et 191) est séparée l'une de l'autre, avec une certaine distance entre elles. Les espaces situés entre les pièces transversales (181 et 191) peuvent remplis par un ou plusieurs matériaux présentant des propriétés d'élasticité et/ou d'amortissement. Ce ou ces matériaux permet de solidariser physiquement les pièces transversales (181 et 191), tout en leur permettant une liberté de mouvement. La carre externe va ainsi présenter moins de raideur par rapport à la carre interne, les effets étant sensiblement analogues à ceux décrits ci-dessus pour le deuxième mode de réalisation.

Dans un huitième mode de réalisation (voir Figures 11 et 12), les deux parties longitudinales (9 et 11) sont du type décrit ci-dessus dans le premier mode de réalisation. Le ski (22) sur lequel elles sont fixées présente un décrochement de hauteur au milieu de sa zone de patin (23). En conséquence, le ski (22) va avoir dans sa zone de patin avant (23) une épaisseur supérieure à l'épaisseur de la zone de patin arrière (24).

Les deux parties longitudinales (9 et 11) de la plate-forme (66) peuvent être montées à l'arrière en porte-à-faux, ou elles peuvent reposer à l'arrière sur une épaisseur d'un matériau (26) présentant des propriétés d'élasticité. On utilisera de préférence un matériau (26) présentant des propriétés d'élasticité avec coefficient intrinsèque d'amortissement tg δ < 0,4, de préférence tg δ compris entre 0,1 et 0,4, mesuré selon la norme NF T 46 026 (aux températures de -30°C à +10°C et aux fréquences de 0,1 Hz à 120 Hz).

Dans la majorité des cas, les deux parties longitudinales (9 et 11) sont séparées l'un de l'autre par un espacement (34). Lorsque cet espacement (34) est laissé libre, la surface supérieure (3) de la couche supérieure de protection et de décoration (3a) est apparente, ce qui crée des effets esthétiques intéressants. L'espacement (34) peut également être rempli par un ou plusieurs matériaux, sous la forme d'un élément rapporté, transparent ou présentant éventuellement une coloration, et de préférence un matériau à raideur faible en flexion.

Dans un neuvième mode de réalisation (voir Figure 13, dans laquelle un ski de type « Dualtec ® » est plus particulièrement représenté), l'espacement (34) est comblé par une zone convexe (36) du ski. Cette zone convexe (36) fait saillie entre les deux parties longitudinales (9 et 11) par rapport à la surface supérieure (3) de la couche supérieure de protection et de décoration (3a). Ceci permet d'éviter par exemple les bourrages de neige et de glace dans la zone de l'espacement (34), tout en conservant le découplage mécanique des deux parties longitudinales (9 et 11).

Dans un dixième mode de réalisation (voir Figure 14), chacune des deux parties longitudinales (37 et 38) se prolonge latéralement par une portion latérale ou un appendice respectivement (39 et 41). Les deux portions latérales (39 et 41) descendent sur chacun des deux côtés latéraux du ski en direction des carres (31). Pour permettre cet agencement, le ski comprend latéralement deux zones en creux c'est-à-dire deux échancrures latérales (44), situées au-dessus des chants (33), présentant une forme analogue et complémentaire des deux portions latérales (39 et 41), et qui permettent un positionnement de ces deux portions latérales (39 et 41) des deux parties longitudinales (37 et 38). Les deux portions latérales (39 et 41) prennent plus directement appui par leur rebord ou tranche inférieure (43) sur le ski, au-dessus des chants latéraux (33). Le rebord inférieur (43) est uniquement localisé dans une portion (41) du rebord latéral des deux parties longitudinales (38), se déployant vers le bas en direction des carres (31).

On notera que les rebords (43) des deux portions latérales (39 et 41) peuvent être parallèles à la surface de glisse (4) du ski. Les rebords (43) des deux portions latérales (39 et 41) peuvent également ne pas être parallèles à la surface de glisse (4) du ski, et dans ce cas, un rebord inférieur (43) des deux parties longitudinales (38) n'est pas parallèle à la surface de la semelle de glisse (4).

Le rebord inférieur (43) présente alors, dans un plan longitudinal, un angle d'inclinaison (α) non nul par rapport à la surface de la semelle de glisse (4) ou par rapport à la surface supérieure (3) de la couche supérieure de protection et de décoration (3a) du ski (1). Cet angle (α) est compris entre 1 et 20°, et préférentiellement compris entre 2 et 5°.

Cette portion latérale (29) est positionnée sensiblement au milieu des deux parties longitudinales (28). Ceci permet de transférer les impulsions droites et gauches données par le skieur directement en direction des carres (31) droites et gauches du ski.

Dans un onzième mode de réalisation (voir Figure 15) sensiblement en rapport avec le sixième mode de réalisation décrit ci-dessus, chacune des deux parties longitudinales (38) comprend une portion latérale (41). Ces deux portions latérales (41) sont plus particulièrement positionnées au niveau de la zone d'implantation de la butée avant de la fixation de la chaussure sur le ski de chacune des deux parties longitudinales (38). Ceci permet de transférer plus efficacement les impulsions vers la partie avant des carres (31) droites et gauches du ski données par le skieur en entrée de virage.

Dans un douzième mode de réalisation (voir Figures 16 et 19) sensiblement en rapport avec le sixième mode de réalisation décrit ci-dessus, chacune des deux parties longitudinales (38) comprend une portion latérale (41). Ces deux portions latérales (41) sont plus particulièrement positionnées au niveau de la zone d'implantation de la talonnière arrière de la fixation de la chaussure sur le ski de chacune des deux parties longitudinales (38). Ceci permet de transférer plus efficacement les impulsions vers la partie arrière des carres (31) droites et gauches du ski données par le skieur en sortie de virage.

Dans un treizième mode de réalisation (voir Figure 17) sensiblement en rapport avec le sixième mode de réalisation décrit ci-dessus, chacune des deux parties longitudinales (38) comprend deux portions latérales (41a et 41b). Ces quatre portions latérales (41a et 41b) sont plus particulièrement positionnées au niveau des zones d'implantation de la butée avant et de la talonnière arrière des fixations de la chaussure sur le ski de chacune des deux parties longitudinales (38). Ceci permet de transférer plus efficacement les impulsions à la fois vers l'avant et vers l'arrière des carres (31) droites et gauches, données par le skieur en entrée et en sortie de virage.

Dans un quatorzième mode de réalisation (voir Figure 18) sensiblement en rapport avec le neuvième mode de réalisation décrit ci-dessus, chacune des deux parties longitudinales (38) comprend deux portions latérales (41a et 41b) qui sont plus particulièrement positionnées au niveau des zones d'implantation de la butée avant et de la talonnière arrière des fixations de la chaussure sur le ski de chacune des deux parties longitudinales (38).

Dans les Figures 14, 15, 16 et 17, les chants (33) présentent une hauteur constante. En Figure 18, on a représenté des chants (33) présentant une hauteur variable, plus faible au niveau des portions latérales (41a et 41b) et plus importante au centre, en avant et en arrière de la plate-forme. La couche supérieure de protection et de décoration (3a) épouse alors la forme des chants (33).

Dans tous les modes de réalisation (voir cependant plus particulièrement les Figures 9, 15, 16, 17 et 18), la surface supérieure (3) du ski (1) comprend deux nervures (27 et 28) séparées par un creux central (29). Les deux nervures (27 et 28) sont dans le prolongement en direction avant vers la spatule et en direction de l'arrière de chacune des deux parties longitudinales (18, 19 et 38) de la plate-forme.

Pour obtenir un effet esthétique particulièrement intéressant (voir plus particulièrement les Figures 15, 16, 17 et 18), la surface supérieure (3) du ski vient sensiblement à fleur de la face supérieure rigide (20) des deux parties longitudinales (37 et 38) de la plate-forme.

En Figure 19 a été également représenté un ski de type « Dualtec ® » comprenant deux chants partiels latéraux (33), la surface supérieure (3) de la couche supérieure de protection et de décoration (3a) formant alors une coque partielle.

La présente invention n'est pas limitée aux modes de réalisation décrits et illustrés. De nombreuses modifications peuvent être réalisées, sans pour autant sortir du cadre défini par la portée du jeu de revendications.

Les différents modes de réalisation décrits ci-dessus peuvent se combiner entre-eux. En outre, la plate-forme peut être montée sur tous types de ski, des skis de type « Dualtec ® », des skis dits « à section rectangulaire » et des ski « à structure coque ».

## Revendications

1. Plate-forme de rehaussement destinée à être montée sur la surface supérieure (3) d'une planche de glisse sur neige pouvant recevoir et surélever des fixations (7, 8) solidarisant une chaussure d'un utilisateur à la planche de glisse sur neige (1), **caractérisée en ce qu'**elle est divisée en deux parties longitudinales (9, 11).

2. Plate-forme selon la revendication 1, **caractérisée en ce qu'**au moins l'une des deux parties longitudinales (9, 11) comprend au moins un évidement (14, 16, 17) situé au niveau de sa face de contact avec la surface supérieure (3) de la planche de glisse sur neige.

3. Plate-forme selon la revendication 2, **caractérisée en ce que** le ou les évidements (14, 16, 17) sont remplis par un ou plusieurs matériaux présentant des propriétés d'élasticité et d'amortissement.

4. Plate-forme selon l'une des revendications précédentes, **caractérisée en ce qu'**un espacement (34) est prévu entre les deux parties longitudinales (9, 11) séparées l'une de l'autre.

5. Plate-forme selon l'une des revendications précédentes, **caractérisée en ce qu'**au moins l'une des deux parties longitudinales (9, 11) de la plate-forme (64) est elle-même divisée transversalement en au moins deux pièces transversales (18, 19).

6. Plate-forme selon la revendication 5, **caractérisée en ce que** le ou les espaces situés entre au moins l'une des pièces transversales (18, 19) séparées les unes des autres sont remplis par un ou plusieurs matériaux (21) présentant des propriétés d'élasticité et d'amortissement.

7. Plate-forme selon l'une des revendications précédentes, **caractérisée en ce qu'**elle possède une première épaisseur au niveau de la portion avant (23) de la plate-forme et une seconde épaisseur au niveau de la portion arrière (24) de la plate-forme.

8. Plate-forme selon l'une des revendications précédentes, **caractérisée en ce qu'**au moins l'une des deux parties longitudinales (9,11) comprend deux zones d'ancrage (12, 13), au moins une première zone d'ancrage (12) permettant un positionnement fixe par rapport à la planche de glisse sur neige et au moins une deuxième zone d'ancrage (13) permettant un positionnement avec coulissement par rapport à la planche de glisse sur neige.

9. Plate-forme selon l'une des revendications précédentes, **caractérisée en ce qu'**au moins l'une des deux parties longitudinales présente une structure tubulaire sur une partie ou sur la totalité de sa longueur et sur une partie ou sur la totalité de sa largeur.

10. Plate-forme selon l'une des revendications précédentes, **caractérisée en ce qu'**au moins l'une des deux parties longitudinales (37, 38) se prolonge latéralement par au moins une portion latérale (39, 41) descendant sur chacun des deux côtés latéraux en direction des carres (31) de la planche de glisse sur neige.

11. Plate-forme selon la revendication 10, **caractérisée en ce que** le rebord inférieur (43) de la ou des portions latérales (41) d'au moins l'une des deux parties longitudinales (38) présente, dans un plan longitudinal, un angle d'inclinaison (α) non nul par rapport à la semelle de glisse (4) de la planche de glisse sur neige.

12. Plate-forme selon la revendication 10 ou 11, **caractérisée en ce qu'**au moins l'une des deux parties longitudinales (37, 38) se prolonge latéralement par une portion latérale (39, 41) positionnée au niveau de la zone d'implantation de la butée avant de la fixation de la chaussure sur le ski.

13. Plate-forme selon la revendication 10 ou 11, **caractérisée en ce qu'**au moins l'une des deux parties longitudinales (37, 38) se prolonge latéralement par une portion latérale (39, 41) positionnée au niveau de la zone d'implantation de la talonnière arrière de la fixation de la chaussure sur le ski.

14. Plate-forme selon la revendication 10 ou 11, **caractérisée en ce qu'**au moins l'une des deux parties longitudinales (37, 38) se prolonge latéralement par une portion latérale (41a) positionnée au niveau de la zone d'implantation de la butée avant de la fixation de la chaussure sur le ski et par une portion latérale (41b) positionnée au niveau de la zone d'implantation de la talonnière arrière de la fixation de la chaussure sur le ski.

15. Plate-forme selon l'une des revendications précédentes, **caractérisée en ce qu'**elle présente une asymétrie entre les deux parties longitudinales.

16. Plate-forme selon la revendication 15, **caractérisée en ce qu'**elle présente une asymétrie de longueur entre les deux parties longitudinales (9, 111) et/ou une asymétrie de largeur entre les deux parties longitudinales (92, 112) et/ou une asymétrie des moyens de montage entre les deux parties longitudinales (9, 113) et/ou une asymétrie en nombre de pièces transversales entre lés deux parties longitudinales (9, 181, 191) et/ou une asymétrie de structure et de matériaux entre les deux parties longitudinales.

17. Planche de glisse sur neige, **caractérisée en ce qu'**elle est équipée d'une plate-forme (6) selon l'une des revendications précédentes.

18. Planche de glisse sur neige selon la revendication 17, **caractérisée en ce qu'**elle présente sur au moins l'un des deux côtés une échancrure latérale (32, 44) située au-dessus des chants (33) et permettant un positionnement de la portion latérale respective (39, 41) d'au moins l'une des deux parties longitudinales (37, 38) de la plate-forme.

19. Planche de glisse sur neige selon la revendication 17, **caractérisée en ce qu'**elle présente sur au moins l'un des deux côtés deux échancrures latérales (44) situées au-dessus des chants (33) et permettant un positionnement des deux portions latérales respectives (39, 41) d'au moins l'une des deux parties longitudinales (37, 38) de la plate-forme.

20. Planche de glisse sur neige selon l'une des revendications 17 à 19, **caractérisée en ce que** sa surface supérieure (3) vient sensiblement à fleur de la face supérieure rigide (20) d'au moins l'une des deux parties longitudinales (37, 38) de la plate-forme.

21. Planche de glisse sur neige selon l'une des revendications 17 à 20, **caractérisée en ce que** sa surface supérieure (3) comprend une ou deux nervures (27, 28) séparées par un creux central (29), la ou les deux nervures (27, 28) étant dans le prolongement vers l'avant et/ou vers l'arrière de la ou des deux parties longitudinales (18, 19) de la plate-forme.

22. Planche de glisse sur neige selon l'une des revendications 17 à 21, **caractérisée en ce qu'**elle comprend un décrochement de hauteur entre la portion avant (23) de la zone de montage de la plate-forme et la portion arrière (24) de la zone de montage de la plate-forme, de sorte que l'épaisseur de la planche de glisse sur neige dans la portion avant (23) de la zone de montage de la plate-forme est supérieure à l'épaisseur de la planche de glisse sur neige dans la portion arrière (24) de la zone de montage de la plate-forme.

23. Planche de glisse selon la revendication 18, **caractérisée en ce que** l'espacement (34) est comblé par une zone convexe (36) de la planche de glisse sur neige, faisant saillie par rapport à la surface supérieure (3) de la couche supérieure de protection et de décoration (3a) de la planche de glisse sur neige ou est rempli par un ou plusieurs matériaux à raideur faible en flexion.

## Claims

1. Raising platform for fitting on the upper surface (3) of a board for gliding over snow arranged to receive and to raise the bindings (7, 8) securing a user's boot to the board for gliding over snow (1), **characterized in that** it is divided into two longitudinal parts (9, 11).

2. Platform according to claim 1, **characterized in that** at least one of the two longitudinal parts (9, 11) comprises at least one recess (14, 16, 17) located in the region of its face of contact with the upper surface (3) of the board for gliding over snow.

3. Platform according to claim 2, **characterized in that** the recess or recesses (14, 16, 17) are filled with one or more materials which have properties of elasticity and damping.

4. Platform according to one of the preceding claims, **characterized in that** a spacing (34) is provided between the two longitudinal parts (9, 11) which are separated from one another.

5. Platform according to one of the preceding claims, **characterized in that** at least one of the two longitudinal parts (9, 11) of the platform (64) is itself divided transversely into at least two transverse pieces (18, 19).

6. Platform according to claim 5, **characterized in that** the space or spaces located between at least one of the transverse pieces (18, 19) which are separated from one another are filled with one or more materials (21) which have properties of elasticity and damping.

7. Platform according to one of the preceding claims, **characterized in that** it has a first thickness in the region of the front portion (23) of the platform and a second thickness in the region of the rear portion (24) of the platform.

8. Platform according to one of the preceding claims, **characterized in that** at least one of the two longitudinal parts (9, 11) comprises two anchoring zones (12, 13), at least a first anchoring zone (12) allowing a fixed positioning relative to the board for gliding over snow and at least a second anchoring zone (13) allowing a positioning with sliding relative to the board for gliding over snow.

9. Platform according to one of the preceding claims, **characterized in that** at least one of the two longitudinal parts has a tubular structure over a part of or over all its length and over a part of or over all its width.

10. Platform according to one of the preceding claims, **characterized in that** at least one of the two longitudinal parts (37, 38) extends laterally with at least one lateral portion (39, 41) descending over each of the two lateral sides towards the edges (31) of the board for gliding over snow.

11. Platform according to claim 10, **characterized in that** the lower edge (43) of the lateral portion or portions (41) of at least one of the two longitudinal parts (38) has, in a longitudinal plane, a non-zero angle of inclination (α) relative to the gliding sole (4) of the board for gliding over snow.

12. Platform according to claim 10 or 11, **characterized in that** at least one of the two longitudinal parts (37, 38) extends laterally with a lateral portion (39, 41) positioned in the region of the zone for installation of the front stop of the binding for the boot on the ski.

13. Platform according to claim 10 or 11, **characterized in that** at least one of the two longitudinal parts (37, 38) extends laterally via a lateral portion (39,41) positioned in the region of the zone for installation of the rear heelpiece of the binding for the boot on the ski.

14. Platform according to claim 10 or 11, **characterized in that** at least one of the two longitudinal parts (37, 38) extends laterally with a lateral portion (41a) positioned in the region of the zone for installation of the from stop of the binding for the boot on the ski and with a lateral portion (41b) positioned in the region of the zone for installation of the rear heelpiece of the binding for the boot on the ski.

15. Platform according to one of the preceding claims, **characterized in that** it has an asymmetry between the two longitudinal parts.

16. Platform according to claim 15, **characterized in that** it has an asymmetry of length between the two longitudinal parts (9, 111) and/or an asymmetry of width between the two longitudinal parts (92, 112) and/or an asymmetry of the means for fitting between the two longitudinal parts (9, 113) and/or an asymmetry in the number of transverse pieces between the two longitudinal parts (9, 181, 191) and/or an asymmetry of structure and of materials between the two longitudinal parts.

17. Board for gliding over snow, **characterized in that** it is equipped with a platform (6) according to one of the preceding claims.

18. Board for gliding over snow according to claim 17, **characterized in that** it has, on at least one of the two sides, a lateral notch (32, 44) located over the sides (33) and allowing a positioning of the respective lateral portion (39, 41) of at least one of the two longitudinal parts (37, 38) of the platform.

19. Board for gliding over snow according to claim 17, **characterized in that** it has, on at least one of the two sides, two lateral notches (44) located over the sides (33) and allowing a positioning of the two respective lateral portions (39, 41) of at least one of the two longitudinal parts (37, 38) of the platform.

20. Board for gliding over snow according to one of claims 17 to 19, **characterized in that** its upper surface (3) is substantially flush with the rigid upper face (20) of at least one of the two longitudinal parts (37, 38) of the platform.

21. Board for gliding over snow according to one of claims 17 to 20, **characterized in that** its upper surface (30) comprises one or two ribs (27, 28) which are separated by a central hollow (29), the one or two ribs (27, 28) being in the extension towards the front and/or towards the rear of the one or two longitudinal parts (18, 19) of the platform.

22. Board for gliding over snow according to one of claims 17 to 21, **characterized in that** it comprises a height discontinuity between the front portion (23) of the zone for fitting the platform and the rear portion (24) of the zone for fitting the platform, such that the thickness of the board for gliding over snow in the front portion (23) of the zone for fitting the platform is greater than the thickness of the board for gliding over snow in the rear portion (24) of the zone for fitting the platform.

23. Board for gliding according to the claim 17, **characterized in that** the spacing (34) between the two longitudinal parts (9, 11) is filled with a convex zone (36) of the board for gliding over snow which projects relative to the upper surface (3) of the upper protective and decorative layer (3a) of the board for gliding over snow or is filled with one or more materials with low flexural strength.

## Patentansprüche

1. Erhöhungsplatte, die dazu bestimmt ist, auf der oberen Oberfläche (3) eines Schnee-Gleitbretts montiert zu werden und Bindungen (7,8) aufnehmen und erhöhen kann, welche einen Schuh eines Benutzers an dem Schnee-Gleitbrett (1) befestigen, **dadurch gekennzeichnet, daß** sie in zwei Längsteile (9,11) aufgeteilt ist.

2. Platte nach Anspruch 1, **dadurch gekennzeichnet, daß** mindestens einer der Längsteile (9,11) mindestens eine Aushöhlung (14,16,17) aufweist, die im Bereich seiner Kontaktfläche mit der oberen Oberfläche (3) des Schnee-Gleitbretts angeordnet ist.

3. Platte nach Anspruch 2, **dadurch gekennzeichnet, daß** die Aushöhlung(en) (14,16,17) durch ein oder mehrere Material(ien) gefüllt ist/sind, welche(s) Elastizitätseigenschaften und Dämpfungseigenschaften aufweist/aufweisen.

4. Platte nach einem der vorangehenden Ansprüche, **dadurch gekennzeichnet, daß** ein Zwischenraum (34) zwischen den zwei voneinander getrennten Längsteilen (9,11) vorgesehen ist.

5. Platte nach einem der vorangehenden Ansprüche, **dadurch gekennzeichnet, daß** mindestens einer der zwei Längsteile (9,11) der Platte (64) seinerseits in Querrichtung in mindestens zwei Querteile (18,19) aufgeteilt ist.

6. Platte nach Anspruch 5, **dadurch gekennzeichnet, daß** der Zwischenraum oder die Zwischenräume, welche/r zwischen mindestens einem der voneinander getrennten Querteilen (18,19) angeordnet ist/sind, durch ein oder mehrere Material(ien) (21) aufgefüllt ist/sind, welche/s elastische und dämpfende Eigenschaften aufweist/aufweisen.

7. Platte nach einem der vorangehenden Ansprüche, **dadurch gekennzeichnet, daß** sie eine erste Dicke im Bereich des vorderen Abschnitts (23) der Platte und eine zweite Dicke im Bereich des hinteren Abschnitts (24) der Platte aufweist.

8. Platte nach einem der vorangehenden Ansprüche, **dadurch gekennzeichnet, daß** mindestens einer der zwei Längsteile (9,11) zwei Verankerungszonen (12,13) umfaßt, nämlich mindestens eine erste Verankerungszone (12), welche eine feste Anordnung in bezug auf das Schnee-Gleitbrett erlaubt, und mindestens eine zweite Verankerungszone (13), welche eine in bezug auf das Schnee-Gleitbrett verschiebbare Positionierung erlaubt.

9. Platte nach einem der vorangehenden Ansprüche, **dadurch gekennzeichnet, daß** mindestens einer der zwei Längsteile eine röhrenartige Struktur über einen Teil oder die Gesamtheit seiner Länge und über einen Teil oder über die Gesamtheit seiner Breite aufweist.

10. Platte nach einem der vorangehenden Ansprüche, **dadurch gekennzeichnet, daß** mindestens einer der zwei Längsteile (37,38) seitlich durch mindestens einen Seitenabschnitt (39,41) verlängert ist, der auf jeder der zwei seitlichen Seiten in Richtung der Kanten (31) des Schnee-Gleitbretts abwärts verläuft.

11. Platte nach Anspruch 10, **dadurch gekennzeichnet, daß** der untere Rand (43) des oder der Seitenabschnitte (41) mindestens eines der zwei Längsteile (38) in einer Längsebene einen Neigungswinkel (α) ungleich Null in bezug auf den Gleitbelag (4) des Schnee-Gleitbretts aufweist.

12. Platte nach Anspruch 10 oder 11, **dadurch gekennzeichnet, daß** mindestens eins der zwei Längsteile (37,38) seitlich durch einen Seitenabschnitt (39,41) verlängert ist, der im Bereich der Einsetzzone für den Vorderbacken der Bindung für den Schuh auf dem Ski angeordnet ist.

13. Platte nach Anspruch 10 oder 11, **dadurch gekennzeichnet, daß** mindestens einer der zwei Längsteile (37,38) seitlich durch einen Seitenabschnitt (39,41) verlängert ist, der im Bereich der Einsetzzone des hinteren Fersenautomaten der Bindung für den Schuh auf dem Ski angeordnet ist.

14. Platte nach Anspruch 10 oder 11, **dadurch gekennzeichnet, daß** mindestens einer der zwei Längsteile (37,38) seitlich durch einen Seitenabschnitt (41a) verlängert ist, der im Bereich der Einsetzzone für den Vorderbacken der Bindung des Schuhs auf dem Ski angeordnet ist, und durch einen Seitenabschnitt (41b), der im Bereich der Einsetzzone für den hinteren Fersenautomaten der Bindung des Schuhs auf dem Ski angeordnet ist.

15. Platte nach einem der vorangehenden Ansprüche, **dadurch gekennzeichnet, daß** sie eine Asymmetrie zwischen den zwei Längsteilen aufweist.

16. Platte nach Anspruch 15, **dadurch gekennzeichnet, daß** sie eine Längenasymmetrie zwischen den zwei Längsteilen (9,111) und/oder eine Breitenasymmetrie zwischen den zwei Längsteilen (92, 112) und/oder eine Asymmetrie der Montagemittel zwischen den zwei Längsteilen (9,113) und/oder eine Asymmetrie der Anzahl der Querteile zwischen den zwei Längsteilen (9,181,191) und/oder eine Asymmetrie der Struktur und der Materialien zwischen den zwei Längsteilen aufweist.

17. Schnee-Gleitbrett, **dadurch gekennzeichnet, daß** es mit einer Platte (6) gemäß einem der vorangehenden Ansprüche ausgerüstet ist.

18. Schnee-Gleitbrett nach Anspruch 17, **dadurch gekennzeichnet, daß** es an mindestens einer der zwei Seiten eine seitliche Aussparung (32,44) aufweist, die oberhalb der Seitenwangen (33) angeordnet ist und die Anordnung des jeweiligen Seitenabschnitts (39,41) mindestens eines der zwei Längsteile (37,38) der Platte erlaubt.

19. Schnee-Gleitbrett nach Anspruch 17, **dadurch gekennzeichnet, daß** es zumindest auf einer der zwei Seiten zwei seitliche Aussparungen (44) aufweist, die oberhalb der Seitenwangen (33) angeordnet sind und eine Anordnung der zwei jeweiligen Seitenabschnitte (39,41) mindestens eines der zwei Längsteile (37,38) der Platte erlauben.

20. Schnee-Gleitbrett nach einem der Ansprüche 17 bis 19, **dadurch gekennzeichnet, daß** seine obere Oberfläche (3) im wesentlichen mit der starren Oberseite (20) wenigstens einer der zwei Längsteile (37,38) der Platte fluchtet.

21. Schnee-Gleitbrett nach einem der Ansprüche 17 bis 20, **dadurch gekennzeichnet, daß** seine obere Oberfläche (3) eine oder zwei Rippen (27,28) aufweist, die voneinander durch einen mittleren Hohlraum (29) getrennt sind, wobei die (zwei) Rippe(n) (27,28) in der Verlängerung nach vorne und/oder nach hinten des Längsteils oder der zwei Längsteile (18,19) der Platte ist/sind.

22. Schnee-Gleitbrett nach einem der Ansprüche 17 bis 21, **dadurch gekennzeichnet, daß** es einen Höhenversatz zwischen dem vorderen Abschnitt (23) der Montagezone der Platte und dem hinteren Abschnitt (24) der Montagezone der Platte umfaßt, so daß die Dicke des Schnee-Gleitbretts in dem vorderen Abschnitt (23) der Montagezone der Platte größer als die Dicke des Schnee-Gleitbretts in dem hinteren Abschnitt (24) der Montagezone der Platte ist.

23. Gleitbrett nach Anspruch 17, **dadurch gekennzeichnet, daß** der Zwischenraum (34) mit einer konvexen Zone (36) des Schnee-Gleitbretts ausgefüllt ist, die in bezug auf die obere Oberfläche (3) der oberen Schutz- und Dekorationsschicht (3a) des Schnee-Gleitbretts vorkragt, oder durch ein oder mehrere Material(ien) mit geringer Biegesteifigkeit ausgefüllt ist.
